# EUROPÄISCHE PATENTSCHRIFT

(11) **EP 1 400 484 B1**
(45) Veröffentlichungstag und Bekanntmachung des Hinweises auf die Patenterteilung: **28.06.2006**
(21) Anmeldenummer: 03018721.5
(22) Anmeldetag: 26.08.2003
(51) Int. Cl.: B66D 3/22

(54) **Kettenzug**
Chain hoist
Palan à chaîne

(30) Priorität: 23.09.2002 DE 10244864
(43) Veröffentlichungstag der Anmeldung: 24.03.2004
(73) Patentinhaber: Demag Cranes & Components GmbH, 58300 Wetter (DE)
(72) Erfinder: Appel, Erik, 96215 Lichtenfels (DE); Eising, Ralf, 44627 Herne (DE); Heun, Jürgen, 44379 Dortmund (DE); Lindemaier, Jörg, 44135 Dortmund (DE); Moll, Oliver, 42699 Solingen (DE); Wissing, Klaus, 76889 Pleisweiler-Oberhofen (DE); Walloschek, Thilo, 58285 Gevelsberg (DE); Ostholt, Rüdiger, 58300 Wetter (DE); Sattler, Torsten, 45549 Sprockhövel (DE)
(74) Vertreter: Moser & Götze

(56) Entgegenhaltungen:
- EP-A- 0 758 623
- EP-A- 0 950 632
- DE-C- 366 641
- DE-C- 967 900
- DE-U- 29 722 687
- FR-A- 1 355 145
- GB-A- 741 063
- US-A- 2 570 833
- US-A- 5 853 165

## Beschreibung

Die Erfindung betrifft einen Kettenzug gemäß dem Oberbegriff des Anspruchs 1. Ein solcher Kettenzug ist aus US-A-2 570 833 bekannt.

Aufhängbare Kettenzüge sind allgemein bekannt. Diese weisen einen Antriebsmotor und ein nachgeschaltetes Getriebe auf, welche antriebstechnisch miteinander verbunden sind. Das Getriebe kann ein- oder mehrstufig ausgebildet sein, wobei zumindest zwei parallel zueinander verlaufende und voneinander beabstandete Getriebewellen in Form einer Getriebeeingangswelle und einer Getriebeausgangswelle vorhanden sind. Hierbei ist ein Eingangszahnrad des Getriebes auf der Getriebeeingangswelle und ein Ausgangszahnrad auf der Getriebeausgangswelle angeordnet. Bei einem zweistufigen Getriebe kämmt das Eingangszahnrad mit dem Abtriebszahnrad der ersten Stufe, das wiederum das Antriebszahnrad der zweiten Stufe antreibt, welches mit dem Ausgangszahnrad, also dem Abtriebszahnrad der zweiten Stufe, kämmt. Weiter sitzt das Kettenrad drehfest auf der Getriebeausgangswelle.

Der Nachteil dieser bekannten Kettenzüge besteht darin, dass diese nur bedingt eine kompakte Bauweise aufweisen und meist nicht waagerecht ausgerichtet sind, wenn sie an einem Tragelement aufgehängt sind.

Der Erfindung liegt die Aufgabe zugrunde, einen kompakten Kettenzug zu schaffen vorzugsweise sollte dieser Kettenzug ohne äußere Zusatzmaßnahmen an einem Tragelement waagerecht ausgerichtet aufhängbar sein.

Die Aufgabe wird durch einen Kettenzug mit den Merkmalen des Anspruchs 1 gelöst. Die Unteransprüche 2 bis 8 enthalten vorteilhafte Ausgestaltungen des Kettenzugs.

Erfindugsgemäß ist zwischen dem Kettenrad und der Stirnseite des Antriebsmotors ein Einbauraum vorhanden dessen als Breite bezeichneter Abstand zwischen dem Kettenrad und der Stirnseite größer als die Breite des Kettenrads ist, so dass das Kettenrad ohne Demontage der Antriebsmotors ausgewechselt werden kann.

Eine Optimierung der Baulänge des Kettenzuges wird trotz vorhandenem Einbauraum dadurch erreicht, dass die Stirnseite des Antriebsmotors ausschließlich über eine Stulpe aus isolierendem Kunststoff gegenüber dem Einbauraum verschlossen ist.

Zum Auswechseln wird das Kettenrad einfach nach Lösen eines Federrings zur Stirnseite hin von der Getriebeausgangswelle in den Einbauraum abgezogen und von dort nach unten oder zur Seite entfernt. Hierdurch wird die Wartung des Kettenzuges vereinfacht.

Die Aufhängung des Kettenzuges, der ein auf Grund der einen ablaufenden Kette auch als sogenannter Punktzug bezeichnet wird, kann weiter vereinfacht und somit ohne Zusatzhilfsmittel auskommen, wenn der Ablaufpunkt der Kette von dem Kettenrad im Schwerpunkt des Kettenzugs liegt. Hierdurch wird auch in vorteilhafter Weise kein zusätzliches Gegengewicht benötigt. Zum Aufhängen weist der Kettenzug in bekannter Weise an seiner Oberseite eine Öse auf.

In konstruktiv vorteilhafter und sehr kompakt bauender Weise ist vorgesehen, dass das Getriebe zumindest ein auf einer Getriebeeingangswelle sitzendes erstes Zahnrad und zumindest ein auf der Getriebeausgangswelle sitzendes weiteres Zahnrad aufweist, wobei die Getriebeeingangswelle und die Getriebeausgangswelle voneinander beabstandet angeordnet sind und parallel zueinander verlaufen sowie die Motorwelle koaxial zur Getriebeeingangswelle angeordnet ist. Hierbei ist weiterhin vorgesehen, dass das Getriebe zweistufig ausgebildet ist und neben der Getriebeeingangswelle und der Getriebeausgangswelle einer weitere Getriebewelle aufweist, die Getriebeeingangswelle, die Getriebeausgangswelle und die Getriebewelle parallel nebeneinander und v-förmig zueinander angeordnet sind, wobei die Getriebeausgangswelle etwas oberhalb der Getriebeeingangswelle und somit der Motorwelle angeordnet ist. Hierdurch wird eine geringe Baubreite erreicht.

Ein Ausführungsbeispiel der Erfindung wird anhand einer Zeichnung beschrieben. Es zeigen:
- Figur 1: einen Längsschnitt durch einen Kettenzug und
- Figur 2: eine räumliche schematische Darstellung des Kettenzugs gemäß Figur 1.

Die Figur 1 zeigt einen Längsschnitt eines Kettenzugs, der in einem Gehäuse 1 angeordnet ist. Der Kettenzug umfasst als Antriebsanordnung einen elektrischen Antriebsmotor 2 und ein nachgeschaltetes Getriebe 3 mit zwei Getriebestufen. Auf deren Getriebeausgangswelle 4 sitzt drehfest mit dieser verbunden ein Kettenrad 5 für die Kette. Der Kettenzug kann mittels einer nicht dargestellten Öse an einem nicht dargestellten Tragelement aufgehängt werden.

Eine Bremse 6 mit einer Ankerplatte 7 am abtriebsseitigen Ende des Antriebsmotors 2 dient zum Bremsen des Kettenzugs; zur Belüftung ist am gegenüberliegenden Ende ein Lüfter 8 vorgesehen.

Der Motor 2 weist einen Ständer 9, einen Rotor 9a, eine Motorwicklung 10 und eine Motorwelle 11 auf, die über erstes Drehlager 12 und ein zweites Drehlager 13 abgestützt ist, wobei das antriebsseitige Drehlager 13 gleichzeitig die Motorwelle 11 und die Getriebeeingangswelle 14 abstützt.

Als Überlastschutz ist zwischen Motorwelle 11 und Getriebeeingangswelle 14 eine Rutschkupplung 15 geschaltet, deren Kupplungsscheiben 16 in Figur 1 dargestellt sind. Die Rutschkupplung 15 wird dabei mit einer Gegenkraft beaufschlagt, die durch sich am Gehäuse 1 abstützende Federscheiben 17 bereit gestellt wird.

Das zweistufig ausgebildete Getriebe 3 weist eingangsseitig die Getriebeeingangswelle 14 auf, die zur Bildung eines ersten Zahnrades 18a schräg verzahnt ist. Das erste Zahnrad 18a kämmt mit einem zweiten Zahnrad 18b mit einer korrespondierenden Schrägverzahnung, das auf einer mittleren Getriebewelle 23 gelagert ist. Auf dieser mittleren Getriebewelle 23 ist auch das dritte Zahnrad 18c der zweiten Getriebestufe angeordnet, das mit einem auf der Getriebeausgangswelle 4 drehfest sitzenden vierten Zahnrad 18d kämmt und so die Getriebeausgangswelle 4 antreibt. Alle drei Getriebewellen 4, 14 und 23 verlaufen hierbei parallel zueinander sowie mit Abstand voneinander.

Wie die Figur 1 zeigt, ist das Kettenrad 5 sowie eines der beiden Enden der Getriebeausgangswelle 4 der Stirnseite 19 der Abtriebsseite des Antriebsmotors 2 zugewandt. Hierbei ist der Abstand des äußeren und der Stirnseite 19 zugewandten Randes des Kettenrads 5 von dieser Stirnseite 19 so gewählt ist, dass ein Einbauraum 24 gebildet wird, dessen Breite - im Sinne des Abstandes von dem Rand des Kettenrads 5 von der Stirnseite 19 - größer ist als die Breite des zu montierenden oder demontierenden Kettenrades 5. Somit kann das Kettenrad 5 einfach durch Lösen eines am Ende der Getriebeausgangswelle 4 angeordneten Federrings 20 oder eines axialen Wellensicherungsrings das Kettenrad 5 zur Stirnseite 19 hin von der Getriebeausgangswelle 4 abgezogen werden und befindet sich dann in dem Einbauraum 24. Aus diesem Einbauraum 24 kann dann das Kettenrad 5 seitlich vorzugsweise nach unten aus dem Gehäuse 1 des Kettenzuges entfernt werden. Somit ist es möglich, das Kettenrad 5 ohne Demontage der Antriebsanordnung auszuwechseln. Vor dem Lösen des Kettenrads 5 muss lediglich ein seitliches Abdeckteil 20a des Kettenzuges abgenommen werden, um Zugang zu dem Einbauraum 24 zu erhalten.

Ein ausreichender Abstand zwischen dem Kettenrad 5 und der Stirnwand ist auch deshalb erforderlich, da - wie Figur 1 zeigt - das Kettenrad 5 sich in die gedachte Verlängerung der Außenkontur des Antriebsmotors 2 hineinerstreckt, die hierbei im wesentlichen von den Motorwicklungen 10 des Ständers 9 bestimmt wird. Die Motorwicklungen 10 sind noch in üblicher Weise von einem Motorgehäuse umgeben. Das Kettenrad 5 ist dabei soweit zur Motorwelle 11 hin verlagert, dass der Ablaufpunkt 21 der Kette jeweils im Schwerpunkt des Kettenzugs liegt. Um trotz vorhanden Einbauraum 24 die kompakte Bauweise des Kettenzuges nicht zu verlassen, ist die Stirnseite 19 des Antriebsmotor 2 durch eine relativ dünne Stulpe 25 aus Kunststoff gebildet, aus der in der Mitte die Motorwelle 11 hindurch tritt. Diese Stulpe 25 hat eine rein isolierende und keine tragende Funktion. Auch weist die Stulpe 25 geringere Baumasse auf als der sonst übliche Motordeckel, der auch das weitere Drehlager trägt. Dieses zweite Drehlager 13 wird jedoch schon im Gehäuse 1 des Kettenzuges gelagert und befindet sich vom Antriebsmotor 2 aus gesehen hinter dem Einbauraum 24.

Die Figur 2 zeigt in einer räumlichen schematischen Darstellung die Elemente des Kettenzugs gemäß Figur 1. Dabei ist erkennbar, dass die Getriebeeingangswelle 14 und die Getriebeausgangswelle 4 zusammen mit der parallelen mittleren Getriebewelle 23 eine V-Form bilden, wobei die Getriebeausgangswelle 4 etwas oberhalb der Motorwelle 11 angeordnet ist. Hierdurch wird eine geringe Baubreite erreicht.

### Bezugszeichenliste

- 1: Gehäuse
- 2: Antriebsmotor
- 3: Getriebe
- 4: Getriebeausgangswelle
- 5: Kettenrad
- 6: Bremse
- 7: Ankerplatte
- 8: Lüfter
- 9: Ständer
- 9a: Rotor
- 10: Motorwicklung
- 11: Motorwelle
- 12: erstes Drehlager
- 13: zweites Drehlager
- 14: Getriebeeingangswelle
- 15: Rutschkupplung
- 16: Kupplungsscheiben
- 17: Federscheibe
- 18a: erstes Zahnrad
- 18b: zweites Zahnrad
- 18c: drittes Zahnrad
- 18d: viertes Zahnrad
- 19: Stirnseite
- 20: Federring
- 20a: Abdeckteil
- 21: Ablaufpunkt
- 23: Getriebeeingangswelle
- 24: Einbauraum
- 25: Stulpe

## Patentansprüche

1. Kettenzug mit einem Antriebsmotor (2) und mit einem abtriebsseitig mit dem Antriebsmotor (2) verbundenen Getriebe (3) mit einer Getriebeausgangswelle (4), an der drehfest ein Kettenrad (5) für eine Kette als Zugmittel angeordnet ist, wobei der Antriebsmotor (2) eine Motorwelle (11) aufweist, die parallel zur Getriebeausgangswelle (4) für das Kettenrad (5) ausgerichtet ist und wobei das Kettenrad (5) dem Antriebsmotor (2) an seiner abtriebsseitigen Stirnseite (19) zugewandt ist und der Außenumfang des Kettenrades (5) sich in die gedachte Verlängerung der Außenkontur des Antriebsmotors (2) hineinerstreckt,
**dadurch gekennzeichnet,**
**dass** zwischen dem Kettenrad (5) und der Stirnseite (19) des Antriebsmotors (2) ein Einbauraum (24) vorhanden ist, dessen als Breite bezeichneter Abstand zwischen dem Kettenrad (5) und der Stirnseite (19) größer als die Breite des Kettenrads (5) ist, so dass das Kettenrad (5) ohne Demontage des Antriebsmotors (2) von der Getriebeausgangswelle (4) zur Stirnseite (19) hin abziehbar ist und ausgewechselt werden kann.

2. Kettenzug nach Anspruch 1, **dadurch gekennzeichnet, dass** der Außenumfang des Kettenrades (5) sich zumindest zu einem Viertel des Durchmessers des Kettenrades (5) in die gedachte Verlängerung der Außenkontur des Antriebsmotors (2) hineinerstreckt.

3. Kettenzug nach Anspruch 1 oder 2, **dadurch gekennzeichnet, dass** die Stirnseite (19) des Antriebsmotors (2) ausschließlich über eine Stulpe (25) aus isolierendem Kunststoff gegenüber dem Einbauraum (24) verschlossen ist.

4. Kettenzug nach einem der Ansprüche 1 bis 3, **dadurch gekennzeichnet, dass** das Kettenrad (5) nach Lösen eines Federrings (20) zur Stirnseite (19) hin von der Getriebeausgangswelle (4) abziehbar ist.

5. Kettenzug nach einem der Ansprüche 1 bis 4, **dadurch gekennzeichnet, dass** der Ablaufpunkt (21) der Kette von dem Kettenrad etwa im Schwerpunkt des Kettenzugs liegt.

6. Kettenzug nach einem der Ansprüche 1 bis 5, **dadurch gekennzeichnet, dass** der Kettenzug an seiner Oberseite eine Öse zum Aufhängen an einem Tragelement aufweist.

7. Kettenzug nach einem der Ansprüche 1 bis 6, **dadurch gekennzeichnet, dass** das Getriebe (3) zumindest ein auf einer Getriebeeingangswelle (14) sitzendes erstes Zahnrad (18a) und zumindest ein auf der Getriebeausgangswelle (4) sitzendes weiteres Zahnrad (18d) aufweist, wobei die Getriebeeingangswelle (14) und die Getriebeausgangswelle (4) voneinander beabstandet angeordnet sind und parallel zueinander verlaufen sowie die Motorwelle (11) koaxial zur Getriebeeingangswelle (14) angeordnet ist.

8. Kettenzug nach Anspruch 7, **dadurch gekennzeichnet, dass** das Getriebe (3) zweistufig ausgebildet ist und neben der Getriebeeingangswelle (14) und der Getriebeausgangswelle (4) einer weitere Getriebewelle (23) aufweist, die Getriebeeingangswelle (14), die Getriebeausgangswelle (4) und die Getriebewelle (23) parallel nebeneinander und v-förmig zueinander angeordnet sind, wobei die Getriebeausgangswelle (4) etwas oberhalb der Getriebeeingangswelle (14) und somit der Motorwelle (11) angeordnet ist.

## Claims

1. A chain hoist with a drive motor (2) and a gearbox (3), which is connected to the output of the drive motor (2), with a gearbox output shaft (4) on which a chain wheel (5) is rotationally fixedly disposed for a chain constituting a tension medium, the drive motor (2) having a motor shaft (11), which is aligned parallel to the gearbox output shaft (4) for the chain wheel (5) and the chain wheel (5) being directed towards the drive motor (2) at an end face (19) on the output side and the external periphery of the chain wheel (5) extending into the hypothetical extension of the external contour of the drive motor (2), **characterised in that** there is an installation space (24) between the chain wheel (5) and the end face (19) of the drive motor (2), the dimension of which, referred to as breadth, between the chain wheel (5) and the end face (19) is larger than the breadth of the chain wheel (5) so that the chain wheel (5) is removable towards the end face (19) and can be replaced without disassembling the drive motor (2) from the gearbox output shaft (4).

2. A chain hoist as claimed in Claim 1, **characterised in that** the external periphery of the chain wheel (5) extends into the hypothetical extension of the outer contour of the drive motor (2) by at least one-quarter of the diameter of the chain wheel (5).

3. A chain hoist as claimed in Claim 1 or 2, **characterised in that** the end face (19) of the drive motor (2) is sealed with respect to the installation space (24) only by means of a cup packing (25) of insulating plastic material.

4. A chain hoist as claimed in one of Claims 1 to 3, **characterised in that** the chain wheel (5) may be removed from the gearbox output shaft (4) towards the end face (19) after releasing a spring ring (20).

5. A chain hoist as claimed in one of Claims 1 to 4, **characterised in that** the take-off point (21) of the chain from the chain wheel is situated approximately at the centre of gravity of the chain hoist.

6. A chain hoist as claimed in one of Claims 1 to 5, **characterised in that** the chain hoist has an eye on its upper surface for suspension on a support element.

7. A chain hoist as claimed in one of Claims 1 to 6, **characterised in that** the gearbox (3) has at least one first toothed wheel (18a) situated on a gearbox input shaft (14) and at least one further toothed wheel (18d) situated on the gearbox output shaft (4), the gearbox input shaft (14) and the gearbox output shaft (4) being arranged at a distance from one another and extending parallel to one another and the motor shaft (11) being arranged coaxially with the gearbox input shaft (14).

8. A chain hoist as claimed in Claim 7, **characterised in that** the gearbox (3) is of two-stage construction and, in addition to the gearbox input shaft (14) and the gearbox output shaft (14), includes a further gearbox shaft (23), the gearbox input shaft (14), the gearbox output shaft (4) and the gearbox shaft (23) being arranged parallel next to one another and in a V shape with respect to one another, the gearbox output shaft (4) being arranged somewhat above the gearbox input shaft (14) and thus the motor shaft (11).

## Revendications

1. Palan à chaîne comportant un moteur d'entraînement (2) et un réducteur à engrenages (3) qui est relié en sortie au moteur d'entraînement et qui comporte un arbre de sortie de réducteur (4) sur lequel est montée, fixe en rotation, une roue à chaîne (5) destinée à une chaîne servant de moyen de traction, le moteur d'entraînement (2) comportant un arbre de moteur (11) qui est orienté parallèlement à l'arbre de sortie de réducteur (4) destiné à la roue à chaîne (5) et la roue à chaîne (5) étant dirigée vers le moteur d'entraînement (2) sur son côté frontal de sortie (19) et la périphérie extérieure de la roue à chaîne (5) s'étendant dans le prolongement imaginaire du contour extérieur du moteur d'entraînement (2),
**caractérisé en ce que**
entre la roue à chaîne (5) et le côté frontal (19) du moteur d'entraînement (2) est ménagé un espace dont la portion désignée par largeur, entre la roue à chaîne (5) et le côté frontal (19) est supérieure à la largeur de la roue à chaîne (5) de sorte que la roue à chaîne (5) peut être retirée du côté frontal (19) et remplacée sans démonter le moteur d'entraînement (2) de l'arbre de sortie de réducteur (4).

2. Palan à chaîne selon la revendication 1, **caractérisé en ce que** la périphérie extérieure de la roue à chaîne (5) s'étend sur au moins un quart du diamètre de la roue à chaîne (5) dans le prolongement imaginaire du contour extérieur du moteur d'entraînement (2).

3. Palan à chaîne selon la revendication 1 ou 2, **caractérisé en ce que** le côté frontal (19) du moteur d'entraînement (2) est fermé vis-à-vis de l'espace (24) exclusivement par un revers en matière plastique isolante.

4. Palan à chaîne selon l'une des revendications 1 à 3, **caractérisé en ce que** la roue à chaîne (5) peut être retirée de l'arbre de sortie de réducteur (4), du côté frontal (19), après avoir desserré une rondelle élastique.

5. Palan à chaîne selon l'une des revendications 1 à 4, **caractérisé en ce que** le point (21) de déroulement de la chaîne de la roue à chaîne est situé à peu près au centre de gravité du palan à chaîne.

6. Palan à chaîne selon l'une des revendications 1 à 5, **caractérisé en ce que** le palan à chaîne comporte, sur son côté supérieur, un oeil destiné à le suspendre à un élément de support.

7. Palan à chaîne selon l'une des revendications 1 à 6, **caractérisé en ce que** le réducteur à engrenages (3) comporte au moins une première roue dentée (18a) siégeant sur un arbre d'entrée de réducteur (14) et au moins une autre roue dentée (18d) siégeant sur l'arbre de sortie de réducteur (4), l'arbre d'entrée de réducteur (14) et l'arbre de sortie de réducteur (4) étant disposés à distance l'un de l'autre et s'étendant parallèlement l'un à l'autre et l'arbre de moteur (11) étant disposé coaxialement à l'arbre d'entrée de réducteur (14).

8. Palan à chaîne selon la revendication 7, **caractérisé en ce que** le réducteur à engrenages (3) est conformé à deux étages et comporte, en plus de l'arbre d'entrée de réducteur (14) et de l'arbre de sortie de réducteur (4), un autre arbre de réducteur (23), l'arbre d'entrée de réducteur (14), l'arbre de sortie de réducteur (4) et l'arbre de réducteur (23) s'étendant parallèlement l'un à l'autre et étant disposés l'un par rapport à l'autre en formant un V, l'arbre de sortie de réducteur (4) étant disposé légèrement au-dessus de l'arbre d'entrée de réducteur (14) et donc de l'arbre de moteur (11).
